# EUROPÄISCHE PATENTSCHRIFT

(11) **EP 1 305 511 B1**
(45) Veröffentlichungstag und Bekanntmachung des Hinweises auf die Patenterteilung: **12.10.2005**
(21) Anmeldenummer: 01955370.0
(22) Anmeldetag: 25.07.2001
(51) Int. Cl.: F02F 11/00

(54) **ZYLINDERDECKELDICHTUNG**
CYLINDER HEAD GASKET
JOINT DE COUVERCLE DE CYLINDRE

(30) Priorität: 02.08.2000 DE 10037748
(43) Veröffentlichungstag der Anmeldung: 02.05.2003
(73) Patentinhaber: Motorenfabrik Hatz GmbH & Co. KG, 94099 Ruhstorf (DE)
(72) Erfinder: KAMPICHLER, Günter, 94099 Ruhstorf (DE); JÄGER, Stefan, 85101 Lenting (DE)
(74) Vertreter: Grättinger & Partner (GbR)
(86) Internationale Anmeldenummer: PCT/EP2001/008590
(87) Internationale Veröffentlichungsnummer: WO 2002/010572

(56) Entgegenhaltungen:
- DE-C- 19 652 049
- US-A- 4 108 135
- US-A- 4 280 456
- US-A- 5 575 245

## Beschreibung

Die Erfindung betrifft eine Zylinderdeckeldichtung für eine Ein- oder Mehrzylinder-Brennkraftmaschine, insbesondere als Viertakt-Dieselmotor, wobei jedem Zylinder ein separater Zylinderdeckel zugeordnet ist, der dichtend auf eine die Zylinderbohrung des Kurbelgehäuses auskleidende Zylinderlaufbuchse aufgesetzt ist, die zum Zylinderdeckel hin mit einem Buchsenbund endet, welcher auf einem entsprechenden Absatz der Zylinderbohrung aufsitzt und wobei zwischen der stirnseitigen Ringfläche der Zylinderlaufbuchse und dem angrenzenden Zylinderdeckel eine Ringdichtung vorgesehen ist.

Ein Mehrzylinder-Viertakt-Dieselmotor mit separaten Zylinderdeckeln ist in der deutschen Patentschrift 19652049 beschrieben. Dort sind die Zylinderaufnahmebohrungen im Kurbelgehäuse durch Laufbuchsen ausgekleidet, welche deckelseitig einen Buchsenbund aufweisen. Dieser Buchsenbund sitzt auf einem Absatz der Zylinderbohrung auf. Der Zylinderdeckel ist gegenüber der stirnseitigen Ringfläche der Zylinderlaufbuchse vertikal verspannt, wobei zwischen Zylinderdeckel und Zylinderlaufbuchse eine metallische Ringdichtung zur Wasser- und Gasabdichtung vorgesehen ist und wobei als zusätzliche Brenngasabdichtung zwei auf Stoß geschnittene, gegeneinander verdrehte Dichtringe eingelegt sind, deren innerer, an den Brennraum angrenzt.

Bei der bekannten Motorkonstruktion ist die Abdichtung von Zylinderdeckel und Laufbuchse gegenüber der Zylinderbohrung problematisch. Dort kommt es nämlich bei wassergekühlten Motoren zu einem Zusammentreffen eines Wasserpfads zwischen der Umfangsfläche des Zylinderdeckels und der Zylinderbohrung im Kurbelgehäuse einerseits mit einem Ölpfad zwischen der Umfangsfläche des Buchsenbunds der Laufbuchse und der Zylinderbohrung andererseits, zumindest wenn die Laufbuchse schwimmend gelagert ist. Außerdem ist damit zu rechnen, daß heiße Brenngase durch die Pulsationen im Brennraum an die Ringdichtung gelangen, wo die Gefahr besteht, daß sie dort in das Kühlwasser gelangen und in die Ölräume des Motors eindringen. Zudem besteht je nach Ausbildung der Ringdichtung die Gefahr, daß diese infolge der Einwirkung der heißen Brenngase vorzeitig zerstört wird.

Demgegenüber liegt der vorliegenden Erfindung die Aufgabe zugrunde, eine besonders sichere und dauerhafte Ringdichtung zwischen Zylinderdeckel und Buchsenbund der Zylinderlaufbuchse zu schaffen, um zu erreichen, daß Wasserpfade einerseits und Ölpfade andererseits gegeneinander abgedichtet sind und daß eine Einmischung von Brenngasen in diese Pfade zuverlässig unterbleibt. Dabei soll noch zusätzlich erreicht werden, daß eine geeignete Ringdichtung keine besonders hohe axiale Pressung erfordert, so daß unerwünschte Spannungen zwischen den an die Ringdichtung angrenzenden Bauteilen vermieden werden.

Diese Aufgabe wird erfindungsgemäß bei einer Zylinderdeckeldichtung der Eingangs genannten Art dadurch gelöst, daß im Zylinderdeckel ein Drainagekanal vorgesehen ist, der mit einem Ende radial innerhalb der Ringdichtung im Bereich des Innenrands der Zylinderlaufbuchse mündet und dessen anderes Ende mit dem Ein- oder Auslaßkanal im Zylinderdeckel verbunden ist.

Bevorzugt sind dabei je Zylinder zwei Drainagekanäle vorgesehen, von denen einer in den Einlaßkanal, der andere in den Auslaßkanal mündet.

Die Drainagekanäle bewirken, daß infolge der Brenngaspulsationen auftretende Gasleckagen auf kurzem Wege in den Ein- oder Auslaßkanal abströmen, bevor sie an die Ringdichtung gelangen und bevor dort schädliche Gasdrücke auftreten können. Die Drainagekanäle wirken somit als unmittelbare Druckentlastung im Bereich des durch die Ringdichtung verschlossenen Ringspalts. Infolge der unmittelbaren Ableitung von Gasleckagen durch die Drainagebohrungen ergibt sich eine zuverlässige Gasdichtheit gegenüber den Wasser- und Ölräumen des Motors.

Die Anwendung der vorliegenden Erfindung ist nicht beschränkt auf wassergekühlte Motoren; vielmehr ist sie auch sinnvoll bei luftgekühlten Motoren, wobei dort geringere Anforderungen an die Art der Ringdichtung gegeben sind. Anders als bei üblichen Motorkonstruktionen mit einer großflächigen Zylinderkopfdichtung, welche eine Mehrzahl von Zylinderbohrungen abdeckt, ist erfindungsgemäß für jede Zylinderbohrung mit zugehörigem Zylinderdeckel eine gesonderte Ringdichtung vorgesehen.

Im Sinne einer besonders vorteilhaften Ausgestaltung der Erfindung ist vorgesehen, daß der Zylinderdeckel an seiner inneren Stirnseite mit einem durch eine Eindrehung gebildeten Halsvorsprung endet, welcher mit leichtem Preßsitz in den zugeordneten Innenraum der Zylinderlaufbuchse eingreift. Dabei genügt im allgemeinen ein verhältnismäßig geringer Halsvorsprung von ca. 4 bis 6mm Höhe, abhängig vom Zylinderdurchmesser. Als leichter Preßsitz kommt eine Preßpassung am Umfang des Zylinderdeckels etwa von H6 m6 in Frage. Dadurch daß ein derartiger Preßsitz eine wirksame radiale Dichtung darstellt, kann auf Ringdichtungen, welche unter hohen axialen Preßdrücken stehen, weitgehend verzichtet werden. Vielmehr genügt es, die Axialkräfte, die über die Zuganker der Zylinderkopfbefestigung ausgeübt werden, lediglich so zu bemessen, daß sie knapp über den auftretenden Zündkräften liegen.

Um eine möglichst rasche Ableitung von Brenngasen durch die Drainagekanäle zu ermöglichen, ist nach einer weiteren erfindungsgemäßen Ausgestaltung vorgesehen, daß das innere Ende des jeweiligen Drainagekanals in einen Ringraum mündet, der an die zugeordnete innere Umlaufkante der Zylinderlaufbuchse angrenzt.

Dabei kann dieser Ringraum durch einen axialen Abstand zwischen Zylinderdeckel und Zylinderlaufbuchse und/oder eine Fase, Nut oder Stufe dieser Bauteile, welche an die innere Umlaufkante der Zylinderlaufbuchse angrenzt, gebildet sein. Durch diese Maßnahmen ist ein sofortiger Druckausgleich bei Gasleckagen sichergestellt, so daß an der Ringdichtung weder schädliche Druckschwankungen, noch hohe Temperaturen auftreten, die bei wassergekühlten Motoren weniger als 130°C betragen.

Besonders bei wassergekühlten Motoren ist es zweckmäßig, daß die Ringdichtung durch einen O-Ring gebildet ist, welcher in einer von Zylinderdeckel, Zylinderlaufbuchse und Zylinderbohrung begrenzten Ringnut aufgenommen ist, derart, daß er allseitig innerhalb der Ringnut angepreßt ist.

Die Ringnut ist dabei durch eine Eindrehung im Zylinderdeckel und/oder im Bereich der äußeren Umlaufkante der Zylinderbuchse gebildet. Es kann sich hierbei auch um konische Eindrehungen handeln, bevorzugt dann, wenn eine solche am Zylinderdeckel, eine weitere an der Zylinderbuchse ausgebildet ist, so daß beim Zusammenfahren dieser Bauteile ein zwischen den Eindrehungen eingebrachter O-Ring kräftig gegen die Zylinderbohrung angedrückt wird, wo er eine wirksame Sperre zwischen Wasser- und Ölpfad am Innenumfang der Zylinderbohrung bildet.

Bei luftgekühlten Motoren hingegen kann auf einen derartigen O-Ring verzichtet werden; hier reicht die zwischen dem Halsvorsprung des Zylinderdeckels und dem Innenumfang der Zylinderlaufbuchse verwirklichte Radialdichtung in Verbindung mit einem oder mehreren Drainagekanälen.

Neben einer derartigen Radialdichtung kann erfindungsgemäß eine zusätzliche Axialdichtung dadurch verwirklicht werden, daß Zylinderlaufbuchse und Zylinderdeckel radial innerhalb der Ringnut für den O-Ring in axialer Richtung direkt aneinander angrenzen, derart, daß eine ringförmige Dicht- und Stützfläche gebildet ist, die der Flächenpressung durch die Zuganker der Zylinderkopfbefestigung unterliegt. Dabei entsteht eine axiale Ringdichtfläche, die in einer praktischen Ausführungsform eine radiale Breite von etwa 1mm aufweist.

Eine besonders lange Standzeit des O-Rings läßt sich dadurch erzielen, daß dieser als Teil einer kombinierten Zylinderdeckeldichtung vorgesehen ist, nämlich in der Weise, daß Zylinderlaufbuchse und Zylinderdeckel radial innerhalb der Ringnut in axialer Richtung über einen metallenen Dichtring gegeneinander abgestützt sind, welcher der Flächenpressung durch die Zuganker der Zylinderkopfbefestigung unterliegt. Durch einen derartigen Dichtring, bevorzugt aus Kupfer, ist eine vollkommene Gassperre gegenüber dem O-Ring erzielbar.

Ein derartiger metallener Dichtring hat außerdem den Vorteil, daß der axiale Abstand zwischen Zylinderdeckel und Zylinderlaufbuchse durch den Dichtring gebildet ist, welcher den Ringraum, in den das innere Ende des Drainagekanals mündet, radial nach außen begrenzt. Dabei erübrigt sich die Ausbildung von Nuten bzw. Fasen an den angrenzenden Bauteilen zur Schaffung eines derartigen Ringraums.

Ein derartiger Dichtring aus Kupfer ermöglicht wegen seiner plastischen Verformbarkeit eine begrenzte Anpassung hinsichtlich der Positionierung des Zylinderdeckels gegenüber der Zylinderlaufbuchse, so daß der Brennraum lagerichtig eingestellt und damit ein bestimmtes Verdichtungsverhältnis sichergestellt werden kann. Eine vergleichbare Wirkung läßt sich dadurch erzielen, daß zwischen Buchsenbund und dem seiner Abstützung dienenden Absatz der Zylinderbohrung ein axial begrenzt verformbarer metallener Ausgleichsring eingefügt ist. Bevorzugt kommen für diesen Zweck Hohlringe oder Ringe mit zum Zentrum offenen U-Profil aus Stahl, Aluminium oder Messing in Frage. Diese Ausgleichsringe haben keinerlei Dichtfunktion, sondern dienen lediglich als deformierbares Fließbauteil, um die Spaltmaßkriterien des Brennraums erfüllen zu können.

Nach einer weiteren Ausgestaltung der Erfindung ist vorgesehen, daß der Zylinderdeckel aus einer Aluminiumlegierung und die Zylinderlaufbuchse nach dem Schleuderverfahren aus Grauguß hergestellt ist. Durch diese Werkstoffe wird erreicht, daß die Gasdichtheit mit zunehmender Betriebstemperatur infolge der höheren Wärmedehnung des Zylinderdeckels gegenüber der Zylinderlaufbuchse entsprechend der zunehmenden Pressung zwischen diesen Bauteilen im Betrieb deutlich verbessert wird. Lediglich beim Motorkaltstart sind gewisse Gasleckagen in Kauf zu nehmen, die aber üblicherweise keine Rolle spielen, da sie nur Bruchteile eines normalen blow-by-Wertes an den Kolbenringen erreichen.

Bei luftgekühlten Motoren, welche ohne O-Ringe als Ringdichtung zwischen Zylinderdeckel und Zylinderlaufbuchse auskommen, kann es zweckmäßig sein, daß wenigstens ein an den Brennraum angrenzender metallener Dichtring, welcher den Stoß zwischen Zylinderdeckel und Zylinderlaufbuchse überbrückt, innerhalb einer flachen Eindrehung an der Innenseite der Zylinderlaufbuchse angeordnet ist. Derartige metallene Dichtringe können ähnlich Kolbenringen als geschlitzte Blechmanschetten aus V2A Stahl von 0,2 bis 0,3mm Wandstärke ausgebildet sein, wobei zwei derartige Dichtringe mit in Umfangsrichtung versetzten Stößen vorgesehen sein können. Geeignet sind auch Dichtringe als ungeteilte kalibrierte Stahlmanschetten, mit entsprechend geringer Wandstärke, so daß sie durch den Kompressions- und Zünddruck jeweils dichtend in die entsprechende Eindrehung der Zylinderlaufbuchse und des Zylinderdeckels gepreßt werden.

Im folgenden wird die Erfindung anhand mehrerer Ausführungsvarianten erläutert. Es zeigt
- Fig. 1: einen Querschnitt durch das obere Ende eines Zylinders und durch den Zylinderdeckel,
- Fig. 2: einen vergrößerten Ausschnitt gemäß II der Fig. 1 und
- Fig. 3 bis 6: jeweils einen Ausschnitt gemäß Fig. 2 mit vier verschiedenen Varianten dazu.

Fig. 1 zeigt innerhalb einer Zylinderbohrung 1 im Kurbelgehäuse 6 das obere Ende einer Zylinderlaufbuchse 2, welche mit einem verbreiterten Buchsenbund 3 endet. Dieser greift hinter einen Absatz 4 der Zylinderbohrung 1. Zwischen dem Absatz 4 und dem Buchsenbund 3 ist ein Ausgleichsring 5 eingefügt, der durch einen hohlen Messingring (Fig. 2) gebildet ist.

Ein Zylinderdeckel 7 aus einer Aluminiumlegierung ist in die Zylinderbohrung 1 mit leichtem Preßsitz H6/m6 gemäß DIN 7157 eingepaßt. Als Vorsatz besitzt er einen flachen Halsvorsprung 8, mit dem er in das Innere der Zylinderlaufbuchse 2 eingreift. Zwischen einer stirnseitigen Ringfläche 9 (Fig. 2) des Buchsenbunds 3 und dem Zylinderdeckel 7 befindet sich in einer Ringnut 9 des Zylinderdeckels ein O-Ring 11. Dieser ist in der Ringnut 9 derart verpreßt, daß er allseitig an deren von Zylinderdeckel 7, Zylinderlaufbuchse 2 und Zylinderbohrung 1 gebildeten Wänden anliegt. Der Zylinderdeckel 7 ist von einem Drainagekanal 12 durchbohrt, der einerseits im Bereich des Innenrands der Zylinderlaufbuchse 2, andererseits im Einlaßkanal 13 im Inneren des Zylinderdeckels 7 mündet. Der gegenüberliegende Drainagekanal 14 mündet stattdessen in den Auslaßkanal 15.

Darüber hinaus zeigt Fig. 1 im Bereich des Zylinderdeckels 7 noch einen Querschnitt durch einen Kühlwasserkanal 16 sowie die Aufnahmebohrung 17 für eine Pumpe-Düse oder eine Düsenhalterkombination.

Gemäß Fig. 2 erkennt man eine Fase 18 im Bereich der stirnseitigen Innenkante der Zylinderlaufbuchse 2. Die Fase 18 bildet einen Ringraum 26, in welchem Gasleckagen aufgefangen und durch den Drainagekanal 12 abgeleitet werden, wobei diese Gasleckagen Brenngase aus dem Brennraum 19 sind, welche gefördert durch die Abgaspulsationen durch den Ringspalt zwischen dem Halsvorsprung 8 und der an seinem Umfang angrenzenden randseitigen Innenwand der Zylinderlaufbuchse 2 gemäß Pfeil G nach oben wandern. Durch den O-Ring 11 wird ein am Außenumfang des Buchsenbunds 3 gemäß Pfeil O verlaufender Ölpfad sicher abgedichtet gegenüber einem im Umfangsspalt zwischen Zylinderdeckel 7 und Zylinderbohrung 1 gemäß Pfeil W nach unten führenden Wasserpfad. Dadurch daß die heißen Brenngase gemäß Pfeil G sofort im Ringraum 26 aufgefangen und durch den Drainagekanal 12 abgeleitet werden, bleibt der O-Ring 11 von Temperaturbelastungen verschont, wodurch sich seine Standzeit entsprechend erhöht. Ferner unterbleibt eine schädliche Gaseinleitung in das Kühlwasser bzw. in den Ölkreislauf. Der Ölpfad gemäß Pfeil O wird genährt durch den Ölkreislauf, durch welchen die Zylinderlaufbuchse 2 mit ihrem Außenumfang schwimmend innerhalb des unteren Teils der Zylinderbohrung 1 gelagert ist. Da dem Ausgleichsring 5 keine erhöhte Dichtwirkung zukommt, gelangt Öl aus dem Schmierölkreislauf am Ausgleichsring 5 vorbei zwischen den Außenumfang des Buchsenbunds 3 und die Zylinderbohrung 1.

Bei der Variante gemäß Fig. 3 ist der O-Ring 11 dreieckförmig zwischen entsprechenden schrägen Eindrehungen des Zylinderdeckels 7 einerseits und des Buchsenbunds 3 andererseits gepreßt. In einer zur Teilebene des Kurbelgehäuses 6 hin offenen Nut ist eine Rundschnur-Dichtung 20 aufgenommen, welche dem Wasserpfad gemäß Pfeil W und dem Ölpfad gemäß Pfeil O im Bereich der Teilfuge, welche durch ein strichliertes Karomuster dargestellt ist, abdichtet. Durch eine Madenschraube 21, welche mit einem kalibrierten inneren Ende 22 in eine entsprechende Ausnehmung 23 des Buchsenbundes 3 eingreift, wird die Zylinderlaufbuchse 2 gegen Verdrehen gesichert. Links neben dem Drainagekanal 12 ist im Schnitt ein Ventilsitzring (24) erkennbar.

Die Varianten gemäß den Fig. 4 bis 6 zeigen jeweils eine als O-Ring 11 ausgebildete Ringdichtung, welche wie alle übrigen Varianten mit einer Rundschnur-Dichtung 20 kombiniert ist. Außerdem zeigen diese Figuren einen metallenen Dichtring 25 als Axialdichtung zwischen Zylinderdeckel 7 und Zylinderlaufbuchse 2. Der metallene Dichtring 25 besteht bevorzugt aus einem deformierbaren Metall wie Kupfer, so daß er sich besonders gut an die angrenzenden Dichtflächen anschmiegt und außerdem eine begrenzte axiale Anpassung zwischen Zylinderdeckel 7 und Zylinderlaufbuchse 2 zwecks Erfüllung der Spaltmaßkriterien für die Brennkammer ermöglicht.

Gemäß Fig. 5 besitzt der Zylinderdeckel 2 unterhalb eines zwischen Dichtring 25, Zylinderdeckel 7 und Zylinderlaufbuchse 2 gebildeten Ringraums 26, in welchen der Drainagekanal 12 mündet eine Fase 27, die mit der Zylinderlaufbuchse 2 einen im Querschnitt dreieckförmigen umlaufenden Hohlraum bildet, der mit einem verpreßten Metallgeflecht 28 oder einem passenden Formring, z. B. aus Kupfer, gasdicht ausgefüllt ist. Dieses Verpressen geschieht in der Weise, daß ein Ring mit im unverpreßten Zustand rechteckigen Ringquerschnitt aus Metallgeflecht beim Einfahren des Zylinderdeckels 7 in die Zylinderbohrung entsprechend komprimiert wird.

Bei der Variante gemäß Figur 6 ist ein an den Brennraum 19 angrenzender metallener Dichtungsring 29, welcher den Stoß zwischen Zylinderdeckel 7 und Zylinderlaufbuchse 2 überbrückt, innerhalb einer Eindrehung 30 an der Innenseite der Zylinderlaufbuchse 2 angeordnet. Der Dichtungsring 29 besteht entweder aus einem kalibrierten V2A-Stahlring oder er ist aus wenigstens zwei offenen dünnwandigen Stahlringen zusammengesetzt, welche mit ihren Stoßfugen in Umfangsrichtung versetzt angeordnet sind.

## Patentansprüche

1. Zylinderdeckeldichtung für Ein- oder Mehrzylinder-Brennkraftmaschine, insbesondere als Viertakt-Dieselmotor, wobei jedem Zylinder ein separater Zylinderdeckel (7) zugeordnet ist, der dichtend auf eine die Zylinderbohrung (1) des Kurbelgehäuses (6) auskleidende Zylinderlaufbuchse (2) aufgesetzt ist, die zum Zylinderdeckel (7) hin mit einem Buchsenbund (3) endet, welcher auf einem entsprechenden Absatz (4) der Zylinderbohrung (1) aufsitzt und wobei zwischen der stirnseitigen Ringfläche (9) der Zylinderlaufbuchse (2) und dem angrenzenden Zylinderdeckel (7) eine Ringdichtung (11) vorgesehen ist,
**dadurch gekennzeichnet,**
**daß** im Zylinderdeckel (7) ein Drainagekanal (12, 14) vorgesehen ist, der mit einem Ende radial innerhalb der Ringdichtung (11) im Bereich des Innenrands der Zylinderlaufbuchse (2) mündet und dessen anderes Ende mit dem Ein (13)- oder Auslaßkanal (15) im Zylinderdeckel (7) verbunden ist.

2. Zylinderdeckeldichtung nach Anspruch 1,
**dadurch gekennzeichnet,**
**daß** je Zylinder zwei Drainagekanäle (12, 14) vorgesehen sind, von denen einer in den Einlaßkanal (13), der andere in den Auslaßkanal (15) mündet.

3. Zylinderdeckeldichtung nach Anspruch 1,
**dadurch gekennzeichnet,**
**daß** der Zylinderdeckel (7) an seiner inneren Stirnseite mit einem durch eine Eindrehung gebildeten Halsvorsprung (8) endet, welcher mit leichtem Preßsitz in den zugeordneten Innenrand der Zylinderlaufbuchse (2) eingreift.

4. Zylinderdeckeldichtung nach Anspruch 1,
**dadurch gekennzeichnet,**
**daß** das innere Ende des Drainagekanals (12, 14) in einen Ringraum (26) mündet, der an die zugeordnete innere Umlaufkante der Zylinderlaufbuchse (2) angrenzt.

5. Zylinderdeckeldichtung nach Anspruch 4,
**dadurch gekennzeichnet,**
**daß** der Ringraum (26) durch einen axialen Abstand zwischen Zylinderdeckel (7) und Zylinderlaufbuchse (2) und/oder eine Fase, Nut oder Stufe dieser Bauteile, welche an die innere Umlaufkante der Zylinderlaufbuchse (2) angrenzt, gebildet ist.

6. Zylinderdeckeldichtung nach Anspruch 1,
**dadurch gekennzeichnet,**
**daß** die Ringdichtung durch einen O-Ring (11) gebildet ist, welcher in einer von Zylinderdeckel (7), Zylinderlaufbuchse (2) und Zylinderbohrung (1) begrenzten Ringnut (9) aufgenommen ist, derart, daß er allseitig innerhalb der Ringnut (9) angepreßt ist.

7. Zylinderdeckeldichtung nach Anspruch 1,
**dadurch gekennzeichnet,**
**daß** die Ringnut (9) durch eine Eindrehung im Zylinderdeckel (7) und/oder im Bereich der äußeren Umlaufkante der Zylinderlaufbuchse (2) gebildet ist.

8. Zylinderdeckeldichtung nach Anspruch 7,
**dadurch gekennzeichnet,**
**daß** Zylinderlaufbuchse (2) und Zylinderdeckel (7) radial innerhalb der Ringnut (9) in axialer Richtung direkt aneinander angrenzen, derart, daß eine ringförmige Dicht- u. Stützfläche gebildet ist, die der Flächenpressung durch die Zuganker der Zylinderkopfbefestigung unterliegt.

9. Zylinderdeckeldichtung nach Anspruch 7,
**dadurch gekennzeichnet,**
**daß** Zylinderlaufbuchse (2) und Zylinderdeckel (7) radial innerhalb der Ringnut (9) in axialer Richtung über einen metallenen Dichtring (25) gegeneinander abgestützt sind, welcher der Flächenpressung durch die Zuganker der Zylinderkopfbefestigung unterliegt.

10. Zylinderdeckeldichtung nach den Ansprüchen 5 und 9,
**dadurch gekennzeichnet,**
**daß** der axiale Abstand zwischen Zylinderdeckel (7) und Zylinderlaufbuchse (2) durch den Dichtring (25) gebildet ist, welcher den Ringraum (26) in den das innere Ende des Drainagekanals (12, 14) mündet, radial nach außen begrenzt.

11. Zylinderdeckeldichtung nach Anspruch 1,
**dadurch gekennzeichnet,**
**daß** zwischen Buchsenbund (3) und dem seiner Abstützung dienenden Absatz (4) der Zylinderbohrung (1) ein axial begrenzt verformbarer metallener Ausgleichsring (5) eingefügt ist.

12. Zylinderdeckeldichtung nach Anspruch 1,
**dadurch gekennzeichnet,**
**daß** der Zylinderdeckel (7) aus einer Aluminiumlegierung und die Zylinderlaufbuchse (2) nach dem Schleuderverfahren aus Grauguß hergestellt sind.

13. Zylinderdeckeldichtung nach Anspruch 1,
**dadurch gekennzeichnet,**
**daß** wenigstens ein an den Brennraum (19) angrenzender metallener Dichtring (29), welcher den Stoß zwischen Zylinderdeckel (7) und Zylinderlaufbuchse (2) überbrückt, innerhalb einer flachen Eindrehung (30) an der Innenseite der Zylinderlaufbuchse (2) und des Zylinderdeckels (7) angeordnet ist.

## Claims

1. Cylinder head gasket for a single or multi-cylinder internal combustion engine, especially in the form of a four-stroke diesel engine, whereby each cylinder has a separate cylinder head (7) which is sealingly placed over a cylinder liner (2) lining a cylinder bore (1) of the crankcase (6), the said cylinder liner terminating at the cylinder head (7) with a collar (3) sitting over a suitable shoulder (4) in the cylinder bore (1), and whereby an annular seal (11) is provided between the annular face (9) at the end of the cylinder liner (2) and the adjoining cylinder head (7), **characterised in that** a drainage duct (12, 14) is provided in the cylinder head (7), terminating at one end radially within the annular seal (11) within the area of the inner edge of the cylinder liner (2), its other end being connected with the inlet duct (13) or the outlet duct (15) in the cylinder head (7).

2. Cylinder head gasket according to Claim 1, **characterised in that** there are two drainage ducts (12, 14) in each cylinder, one of them terminating in the inlet duct (13) and the other in the outlet duct (15).

3. Cylinder head gasket according to Claim 1, **characterised in that** the cylinder head (7) ends at its inner end face with a neck projection (8) formed by a clearance cut, which engages with a light interference fit at the associated inner edge of the cylinder liner (2).

4. Cylinder head gasket according to Claim 1, **characterised in that** the inner end of the drainage duct (12, 14) terminates in an annular space (26) adjoining the associated inner circular edge of the cylinder liner (2).

5. Cylinder head gasket according to Claim 4, **characterised in that** the annular space (26) is formed by axial distance between the cylinder head (7) and the cylinder liner (2) and/or a bevel, groove or step at these components adjoining the inner circular edge of the cylinder liner (2).

6. Cylinder head gasket according to Claim 1, **characterised in that** the annular seal is formed by an O-ring (11) located in an annular groove (9) delimited by the cylinder head (7), the cylinder liner (2) and the cylinder bore (1) in such a way that it is compressed from all sides within the annular groove (9).

7. Cylinder head gasket according to Claim 1, **characterised in that** the annular groove (9) is formed by a clearance cut in the cylinder head (7) and/or in the area of the outer circular edge on the cylinder liner (2).

8. Cylinder head gasket according to Claim 7, **characterised in that** the cylinder liner (2) and the cylinder head (7) directly adjoin each other radially within the annular groove (9) in the axial direction in such a way that an annular sealing and supporting face is formed which is subjected to surface pressure produced by the cylinder head attachment tie rod.

9. Cylinder head gasket according to Claim 7, **characterised in that** the cylinder liner (2) and the cylinder head (7) are supported against each other radially within the annular groove (9) in axial direction by a metallic seal ring (25) which is subjected to surface pressure produced by the cylinder attachment tie rod.

10. Cylinder head gasket according to Claims 5 and 9, **characterised in that** the axial spacing between the cylinder head (7) and the cylinder liner (2) is formed by the seal ring (25) which delineates to the outside the annular space (26) in which the inner end of the drainage duct (12, 14) terminates.

11. Cylinder head gasket according to Claim I, **characterised in that** a metallic compensation ring (5), deformable axially to a limited degree, is inserted between the liner collar (3) and the shoulder (4) of the cylinder bore (1) supporting it.

12. Cylinder head gasket according to Claim 1, **characterised in that** the cylinder head (7) is made of an aluminium alloy and the cylinder liner (2) of grey cast iron by the centrifugal casting process.

13. Cylinder head gasket according to Claim 1, **characterised in that** at least one metallic seal ring (29) adjoining the combustion chamber (19), bridging over the joint between the cylinder head (7) and the cylinder liner (2), is arranged within a flat clearance cut (30) on the inside of the cylinder liner (2) and the cylinder head (7).

## Revendications

1. Joint de couvercle de cylindre pour un moteur à combustion interne à un ou à plusieurs cylindres, notamment pour une moteur diesel à quatre temps, un couvercle de cylindre (7) séparé qui est posé de façon à assurer l'étanchéité sur une chemise du cylindre (2) revêtant l'alésage du cylindre (1) dans le carter de vilebrequin (6) qui se termine en direction du couvercle de cylindre (7) par un bourrelet (3) qui s'applique sur un talon (4) correspondant de l'alésage du cylindre (1) étant associé à chaque cylindre et un joint annulaire (11) étant prévu entre la surface annulaire frontale (9) de la chemise du cylindre (2) et le couvercle de cylindre adjacent (7),
**caractérisé en ce qu'**un canal de drainage (12, 14) qui par une extrémité débouche en direction radiale à l'intérieur du joint annulaire (11) dans la région du bord intérieur de la chemise de cylindre (2) et dont l'autre extrémité est reliée au canal d'entrée (13) ou de sortie (15) dans le couvercle de cylindre (7) est prévu dans le couvercle de cylindre.

2. Joint de couvercle de cylindre selon la revendication 1,
**caractérisé en ce que** deux canaux de drainage (12, 14) dont l'un débouche dans le canal d'entrée (13) et l'autre débouche dans le canal de sortie (15) sont prévus pour chaque cylindre.

3. Joint de couvercle de cylindre selon la revendication 1,
**caractérisé en ce que** sur sa face frontale intérieure, le couvercle de cylindre se termine par une saillie en forme de col (8) formée par tournage dans la masse, qui s'accroche dans le bord intérieur associé de la chemise de cylindre (2) par ajustement légèrement forcé.

4. Joint de couvercle de cylindre selon la revendication 1,
**caractérisé en ce que** l'extrémité intérieure du canal de drainage (12, 14) débouche dans un espace annulaire (26) qui est adjacent au bord périphérique intérieur associé de la chemise de cylindre (2).

5. Joint de couvercle de cylindre selon la revendication 4,
**caractérisé en ce que** l'espace annulaire (26) est formé par une distance axiale entre le couvercle du cylindre (7) et la chemise de cylindre (2) et/ou par un chanfrein, une rainure ou un gradin de ces éléments, qui est adjacent au bord intérieur de la chemise de cylindre (2).

6. Joint de couvercle de cylindre selon la revendication 1,
**caractérisé en ce que** le joint annulaire est formé par un joint torique (11) qui est logé dans une rainure annulaire (9) délimitée par le couvercle de cylindre (7), la chemise de cylindre (2) et l'alésage de cylindre (1), de façon à être comprimé de tous les côtés à l'intérieur de la rainure annulaire (9).

7. Joint de couvercle de cylindre selon la revendication 1,
**caractérisé en ce que** la rainure annulaire (9) est formée par un tournage dans la masse du couvercle du cylindre (7) et/ou dans la région du bord périphérique extérieur de la chemise de cylindre (2).

8. Joint de couvercle de cylindre selon la revendication 7,
**caractérisé en ce que** la chemise de cylindre (2) et le couvercle de cylindre (7) sont directement adjacents en direction radiale à l'intérieur de la rainure annulaire (9), de façon à former une surface d'étanchéité et d'appui annulaire, qui est soumise à la pression superficielle par le tirant d'ancrage de la fixation de la tête de cylindre.

9. Joint de couvercle de cylindre selon la revendication 7,
**caractérisé en ce que** la chemise de cylindre (2) et le couvercle de cylindre (7) sont soutenus l'un par rapport à l'autre en direction axiale, radialement à l'intérieur de la rainure annulaire (9) par une bague d'étanchéité métallique (25) qui est soumise à la pression superficielle par le tirant d'ancrage de la fixation de la tête de cylindre.

10. Joint de couvercle de cylindre selon les revendications 5 et 9,
**caractérisé en ce que** la distance axiale entre le couvercle de cylindre (7) et la chemise de cylindre (2) est formée par la bague d'étanchéité (25) qui délimite l'espace annulaire (26) dans lequel débouche l'extrémité intérieure du canal de drainage (12, 14).

11. Joint de couvercle de cylindre selon la revendication 1,
**caractérisé en ce qu'**une bague de compensation (5) métallique déformable, limitée en direction axiale est insérée entre le bourrelet (3) et le talon (4) de l'alésage cylindrique (1) servant à le soutenir (4).

12. Joint de couvercle de cylindre selon la revendication 1,
**caractérisé en ce que** le couvercle de cylindre (7) est fabriqué en un alliage aluminium et **en ce que** la chemise de cylindre (2) est fabriquée en tôle grise, selon le procédé de rotomoulage.

13. Joint de couvercle de cylindre selon la revendication 1,
**caractérisé en ce qu'**au moins une bague d'étanchéité métallique (29) adjacente à la chambre de combustion (19), qui surmonte le choc entre le couvercle de cylindre (7) et la chemise de cylindre est disposée à l'intérieur d'un tournage plat dans la masse (30), sur la face intérieure de la chemise de cylindre (2) et du couvercle de cylindre (7).
